# EUROPÄISCHE PATENTSCHRIFT

(11) **EP 1 020 126 B1**
(45) Veröffentlichungstag und Bekanntmachung des Hinweises auf die Patenterteilung: **26.05.2004**
(21) Anmeldenummer: 00100060.3
(22) Anmeldetag: 05.01.2000
(51) Int. Cl.: A24C 5/356, A24C 5/35, B65B 19/04

(54) **Vorrichtung zum Fördern von Zigaretten**
Apparatus for conveying cigarettes
Dispositif pour transporter des cigarettes

(30) Priorität: 15.01.1999 DE 19901248
(43) Veröffentlichungstag der Anmeldung: 19.07.2000
(73) Patentinhaber: Focke & Co. (GmbH & Co.), 27283 Verden (DE)
(72) Erfinder: Focke, Heinz, 27283 Verden (DE); Buse, Henry, 27374 Visselhövede (DE); Steinkamp, Irmin, 21217 Seevetal (DE)
(74) Vertreter: Bolte, Erich, Dipl.-Ing.

(56) Entgegenhaltungen:
- CH-A- 371 388
- DE-A- 3 121 353
- GB-A- 877 876
- GB-A- 1 200 388
- GB-A- 1 594 941
- US-A- 3 854 611
- US-A- 4 856 958

## Beschreibung

Die Erfindung betrifft eine Vorrichtung für den Transport von Zigaretten im Zusammenhang mit der Fertigung und/oder Verpackung derselben, wobei die quer zur Transportrichtung liegenden Zigaretten in einem aufrechten Behälter, insbesondere einem Sammelbehälter, einem Vorratsteil oder einem Schachtteil, abwärts förderbar sind, nämlich von einer oberen Eintrittsöffnung des Behälters bis zu einer Unterseite derselben, wobei die Zigaretten im Behälter auf mindestens einem mit den Zigaretten bewegbaren Stützorgan liegen, wobei das Stützorgan in einer unteren Einstellung im Behälter in horizontaler Querrichtung aus dem Behälter herausbewegbar ist und das Stützorgan außerhalb des Behälters in eine obere Ausgangsstellung zurückbewegbar ist und in der oberen Ausgangsstellung durch gegenläufige Querbewegung in den mindestens teilweise leeren Behälter einführbar ist

Der Transport von Zigaretten im Bereich von Zigarettenherstellmaschinen und von Verpackungsmaschinen erfolgt überwiegend unter Nutzung des Eigengewichts der Zigaretten. Bei einer üblichen Einrichtung werden die von der Zigarettenherstellmaschine oder aus einem Vorrat kommenden Zigaretten von oben in einen Sammelbehälter eingeführt, sodann entlang einer horizontalen Förderstrecke transportiert und danach von oben her in ein Zigarettenmagazin eingefördert. Dieses gehört zur Standardeinrichtung einer Verpackungsmaschine. Das Zigarettenmagazin geht im unteren Bereich über in Gruppen von nebeneinander liegenden Schächten. Am unteren Ende dieser aufrechten Kanäle werden die Zigaretten gruppenweise entnommen, nämlich ausgeschoben zur Übergabe an die Verpackungsorgane.

Problematisch ist das Anfahren der Verpackungsmaschine, nämlich das Einführen der Zigaretten in die leeren Sammelbehälter, Förderbereiche und in das Zigarettenmagazin. Durch Fallbewegungen bzw. ungeordnete Förderbewegungen werden die Zigaretten mechanisch beeinträchtigt. Darüber hinaus kommt es in erheblichem Umfange zu Fehlstellungen einzelner Zigaretten. Das gleiche Problem tritt auf bei der Förderung von Zigaretten entlang horizontaler oder aufrechter Zigarettenförderer.

Aus der GB 877,876 ist in diesem Zusammenhang der Einsatz einer Plattform bekannt, auf dem die Zigaretten während des abwärts gerichteten Transports aufliegen. In einer unteren Endstellung der Plattform wird diese aus dem Behälter seitlich herausgezogen, wobei die Zigaretten im Behälter abgelegt werden. Nachfolgend wird die Plattform außerhalb des Behälters in eine obere Ausgangsstellung bewegt und zur Aufnahme neuer Zigaretten wieder in den Behälter eingeführt.

Hiervon ausgehend liegt der Erfindung die Aufgabe zugrunde, das Einführen bzw. Fördem von Zigaretten in Behälter so zu gestalten, dass die Zigaretten unter Vermeidung von mechanischen Belastungen und von Fehlstellungen gefördert werden.

Zur Lösung dieser Aufgabe ist die erfindungsgemäße Vorrichtung durch folgende Merkmale gekennzeichnet:
a) der aufrechte Behälter ist durch Teilungsorgane, insbesondere Verteilerorgane, Leitorgane oder Schachtwände, in mehrere aufrechte, nebeneinander liegende Strömungsbereiche bzw. Bewegungsbahnen für Zigaretten unterteilt,
b) in jedem Strömungsbereich ist mindestens ein Stützorgan für Zigaretten, insbesondere eine Führungsplatte, eine Förderplatte oder ein Tragstab, mit den Zigaretten abwärts bewegbar in eine untere Endstellung im Behälter,
c) die nebeneinander angeordneten Stützorgane eines Behälters sind außerhalb des Behälters miteinander verbunden unter Bildung einer gemeinsam auf- und abbewegbaren Einheit und zur Querbewegung der Stützorgane.

Die erfindungsgemäße Aufteilung des Behälters in mehrere nebeneinander liegende Strömungsbereiche und die Anordnung mehrerer Stützorgane bewirkt zum Einen, dass die Zigaretten beim Durchströmen des Behälters durch die Teilungsorgane aufgeteilt bzw. abgeleitet werden, wodurch eine gleichmäßige Verteilung der Zigaretten auf den Behälterquerschnitt erreicht wird. Zum Anderen ist auf diese Weise gewährleistet, dass die Zigaretten in den einzelnen Strömungskanälen unterseitig gestützt werden, bis der Behälter bis zur Unterseite gefüllt ist. Nach vorzugsweise vollständiger Füllung des Behälters werden die Stützorgane in eine Position außerhalb des Behälters bewegt. Während des weiteren Betriebs der Vorrichtung vollzieht sich die Förderung des ununterbrochenen, geschlossenen Zigarettenstroms ohne Stützorgane im Sinne der Erfindung.

Die Stützorgane und Teilungsorgane sind vorzugsweise kammartig ausgebildet, wobei Vorsprünge der Führungsplatten oder Tragfinger der Förderplatten in Vertiefungen der Verteilerorgane bzw. der Lücken der Leitorgane andererseits bei der Abwärtsbewegung der Führungsplatten bzw. Förderplatten eintreten.

Weitere Einzelheiten der Erfindung beziehen sich auf die Ausgestaltung und Betätigung der Stützorgane.

Ausführungsbeispiele der erfindungsgemäßen Vorrichtung werden nachfolgend anhand der Zeichnungen näher erläutert. Es zeigt:
- Fig. 1: eine Vorrichtung zur Zuführung von Zigaretten zu einer Verpackungsmaschine in schematischer Seitenansicht,
- Fig. 2: eine Einzelheit der Vorrichtung, nämlich ein Sammelbehälter, in einem vertikalen Schnitt in der Schnittebene II-II der Fig. 1, bei vergrößertem Maßstab,
- Fig. 3: die Einzelheit gemäß Fig. 2 in einem Horizontalschnitt der Schnittebene III-III der Fig. 1, ebenfalls bei vergrößertem Maßstab,
- Fig. 4: einen Bereich einer an den Sammelbehälter anschließenden horizontalen Förderstrecke in einem Vertikalschnitt der Schnittebene IV-IV in Fig. 1,
- Fig. 5: eine Einzelheit im Bereich eines Zigarettenmagazins, nämlich ein Vertikalschnitt in der Schnittebene V-V der Fig. 1, bei vergrößertem Maßstab,
- Fig. 6: einen Horizontalschnitt durch den oberen Bereich des Zigarettenmagazins in der versetzten Schnittebene VI-VI der Fig. 1 bei vergrößertem Maßstab,
- Fig. 7: eine weitere Einzelheit im Bereich des Zigarettenmagazins, nämlich einen Horizontalschnitt in der Schnittebene VII-VII der Fig. 5,
- Fig. 8: eine Einzelheit des Zigarettenmagazins im Vertikalschnitt, bei nochmals vergrößertem Maßstab, in der Schnittebene VIII-VIII der Fig. 9,
- Fig. 9: ein Detail aus dem Bereich des Zigarettenmagazins, nämlich einen Schnitt in der Schnittebene IX-IX der Fig. 5, bei vergrößertem Maßstab,
- Fig. 10: einen Teilbereich einer Fördervorrichtung für Zigaretten in Seitenansicht bzw. im Vertikalschnitt,
- Fig. 11: einen Querschnitt der Vorrichtung gemäß Fig. 10 in der Schnittebene XI-XI,
- Fig. 12: ein weiteres Ausführungsbeispiel für eine Zigaretten-Fördervorrichtung in Seitenansicht bzw. im Vertikalschnitt,
- Fig. 13: eine Darstellung ähnlich Fig. 12 für ein weiteres Ausführungsbeispiel einer Zigaretten-Fördervorrichtung.

Die Zeichnungen befassen sich mit der Handhabung von Zigaretten in Verbindung mit einer Verpackungsmaschine (nicht gezeigt). Die Zigaretten werden - von einem Maker oder einem Speicher kommend - in einen Sammelbehälter 10 eingeführt, gelangen von diesem in eine horizontale Förderstrecke 11 und schließlich in ein Zigarettenmagazin 12. Diesem werden Zigarettengruppen als Verpackungseinheiten in bekannter Weise entnommen, und zwar durch Ausschieben mittels Schieber 129 (Fig. 5).

Der Sammelbehälter 10 ist zur Einführung der Zigaretten an der Oberseite offen. Seitenwände 13, 14 sind in einem Abstand voneinander angeordnet, der etwas größer ist als die Länge der Zigaretten. Diese sind demnach querliegend im Sammelbehälter 10 angeordnet. An der Unterseite ist der Sammelbehälter 10 durch einen Gurtförderer 15 begrenzt. Dessen Breite entspricht etwa der Länge der Zigaretten. In Längsrichtung entspricht der Gurtförderer 15 etwa der Länge des Sammelbehälters 10.

An der einen Schmalseite ist der Sammelbehälter 10 durch eine aufrechte Querwand 16 begrenzt. Auf der gegenüberliegenden Seite schließt an den Sammelbehälter 10 die Förderstrecke 11 an. Diese ist unten durch einen Abförderer 17 begrenzt, einem Gurt. Seitenwände 18, 19 bilden zusammen mit dem Abförderer 17 einen langgestreckten, kanalartigen Förderbereich.

In einem vom Sammelbehälter 10 abliegenden Bereich geht die Förderstrecke 11 in das Zigarettenmagazin 12 über bzw. die Förderstrecke 11 endet an der Oberseite des Zigarettenmagazins 12.

Die Zigaretten können der Vorrichtung bzw. dem Sammelbehälter 10 auf verschiedene Weise zugeführt werden. Im vorliegenden Falle werden die Zigaretten durch bekannte Transportbehälter zugeführt, nämlich sogenannte Schragen 20. Es handelt sich dabei um Behälter, die an einer großflächigen Seite und an der Unterseite offen sind. Querliegende Zigaretten 21 füllen den Schragen 20 vollständig aus. Der Schragen 20 wird mit einer offenen Schmalseite 22 auf den oben offenen Sammelbehälter 10 aufgesetzt. Der Schragen 20 erstreckt sich dabei über die volle Länge des Sammelbehälters 10. Der Inhalt, nämlich die Zigaretten 21 gelangen unter Eigengewicht in den Sammelbehälter 10.

Während des laufenden Betriebs der Verpackungsmaschine und der vorliegend beschriebenen Zigarettenzuführung ist die gesamte Vorrichtung komplett mit Zigaretten gefüllt. Nach einem Leerfahren der Anlage, insbesondere bei einem Wechsel der Zigarettenmarke, müssen die Zigaretten 21 aus dem Schragen 20 in den leeren Sammelbehälter 10 eingeführt werden. Um eine geordnete Übergabe der Zigaretten 21 an den Sammelbehälter 10 zu gewährleisten, sind diesem Führungsorgane für die Zigaretten 21 vorgesehen. Es handelt sich dabei um Trag- bzw. Stützorgane, die mit den Zigaretten 21 im Sammelbehälter 10 abwärts bewegt werden, bis der Sammelbehälter 10 nach und nach komplett gefüllt ist. Die Abwärtsbewegung ist dabei so eingerichtet, dass Beeinträchtigungen der Zigaretten 21 oder Fehlstellungen derselben vermieden werden.

Die Führungsorgane bestehen aus Führungsplatten 23. In einer oberen Ausgangsstellung (Fig. 1, Fig. 2) befinden sich die Führungsplatten 23 an der Unterseite des Schragen 20 bzw. an der offenen Schmalseite 22 desselben. Der Inhalt des Schragen 20 ruht auf den Führungsplatten 23, die sich über die volle Länge des Sammelbehälters 10 erstrecken. Zur Einführung der Zigaretten 21 in den Sammelbehälter 10 werden die Führungsplatten 23 in angemessener Geschwindigkeit abwärts bewegt bis unmittelbar zur unteren Begrenzung des Sammelbehälters 10, nämlich bis zur Anlage auf dem Gurtförderer 15. Die Führungsplatten 23 werden nunmehr aus dem Bereich des Sammelbehälters 10 heraus bewegt, und zwar unterhalb der Seitenwand 14, die zu diesem Zweck mit Abstand oberhalb der Ebene des Gurtförderers 15 endet (Fig. 2).

Die Führungsplatten 23 sind durch einen außerhalb des Sammelbehälters 10 angeordneten Antrieb bewegbar. Zu diesem Zweck sind in der Seitenwand 14 aufrechte Schlitze 24 angeordnet, durch die entsprechend schmale Stege 25 hindurchtreten. Die Führungsplatten 23 sind über diese Stege 25 mit dem Antrieb verbunden, nämlich mit einem gemeinsamen Querträger 26. Dieser ist mit einem Vertikalantrieb versehen. (Zwei) horizontale Führungsstangen 27 sind mit dem Querträger 26 verbunden. Die Führungsstangen 27 sind in hülsenförmigen Stützlagern 28 eines Traggestells, nämlich einer quergerichteten Tragschiene 29, gelagert. Diese wiederum ist auf- und abbewegbar unter Mitnahme der Führungsplatten 23. Enden der Tragschiene 29 sind mit einem Tragstück 30 verbunden, welches eine Bohrung mit Innengewinde für die Aufnahme einer aufrechten Spindel 31 aufweist. Das Tragstück 30 ist seitlich mit einem Führungsstück 32 verbunden, welches gleitend auf einer aufrechten Stützstange 33 bewegbar ist. Mit Hilfe der (zwei) Spindeln 31 sind demnach die Führungsplatten 23 im Sammelbehälter 10 bzw. außerhalb desselben auf- und abbewegbar.

Für die Querbewegung der Führungsplatten 23 aus dem Sammelbehälter 10 heraus (unten) und für die Wiedereinführung im oberen Bereich des Sammelbehälters 10 dient ein Horizontalantrieb. Es handelt sich dabei um (zwei) (Druckmittel-)Zylinder 34. Diese sind ebenfalls an der Tragschiene 29 gelagert. Kolbenstangen sind mit dem Querträger 26 verbunden.

Das Führungsorgan im Sammelbehälter 10 besteht aus mehreren, nämlich vier, aneinanderschließenden Führungsplatten 23. Eine weitere Besonderheit besteht darin, dass diese Führungsplatten 23 an (feststehenden) Einbauten innerhalb des Sammelbehälters 10 vorbei bewegt werden können. Es handelt sich dabei um tropfenförmig ausgebildete Verteilorgane 35. Diese bewirken eine für die Handhabung bzw. den Transport der Zigaretten 21 günstige Verteilung derselben innerhalb des Sammelbehälters 10, so dass dieser während des Betriebs ständig komplett gefüllt ist.

Die Verteilorgane 35 sind kammartig ausgebildet, bestehen nämlich aus einem vorzugsweise mittig angeordneten Tragsteg 36 und aus einer Mehrzahl von im Abstand angeordneten Querstegen 37. Diese Querstege 37 haben jeweils die Kontur eines Tropfens bzw. die für den gewünschten Effekt erforderliche Gestalt (erkennbar in Fig. 1). Bei dem vorliegenden Ausführungsbeispiel sind drei Verteilorgane 35 im Sammelbehälter 10 angeordnet, und zwar mit unterschiedlicher Größe bzw. Höhe. Die Tragstege 36 sind mit einer der Seitenwände, nämlich mit der Seitenwand 14 des Sammelbehälters 10 verbunden.

Die Unterteilung der Führungsplatten 23 ist von der Anordnung der Verteilorgane 35 bestimmt. Zur durchgehenden Abstützung der Zigaretten 21 über die volle Länge des Sammelbehälters 10 müssen die Führungsplatten 23 so angeordnet sein, dass sie an den Verteilorganen 35 vorbei bewegt werden können. Zu diesem Zweck sind die den Verteilorganen 35 zugekehrten Bereiche der Führungsplatten 23 kammartig ausgebildet mit Vorsprüngen 38 und Vertiefungen 39. Die Vorsprünge 38 treten dabei in die zwischen den Querstegen 37 gebildeten Lücken ein, während umgekehrt die Querstege 37 der Verteilorgane 35 in die Vertiefungen 39 eintreten, wenn die so ausgebildeten Führungsplatten 23 an den Verteilorganen 35 vorbei bewegt werden.

Auch die Übergabe der Zigaretten 21 an die Förderstrecke 11 ist in besonderer Weise gestaltet. Die seitlichen Begrenzungen, nämlich die Seitenwände 18 und 19, sind zweckmäßigerweise als Fortsetzung der Seitenwände 13, 14 des Sammelbehälters 10 ausgebildet. Die untere Begrenzung bzw. Auflage für die Zigaretten 21 bildet der Abförderer 17, der unmittelbar an den Gurtförderer 15 des Sammelbehälters 10 anschließt.

Der Sammelbehälter 10 ist gegenüberliegend zur Querwand 16 mit einem Abschluß versehen, so dass Zigaretten 21 in den Sammelbehälter 10 eingefüllt werden können, ohne dass die Zigaretten (zunächst) in den Bereich der anschließenden Förderstrecke 11 gelangen. Eine Querwand 40 ist zu diesem Zweck gegenüberliegend zur Querwand 16 angeordnet. Ein unterer Teilbereich der Querwand 40 ist als bewegbare Stellwand 41 ausgebildet und (oberhalb des Abförderers 17) in Richtung der Förderstrecke 11 verschiebbar. Es entsteht dadurch eine seitliche Öffnung im Sammelbehälter 10.

Die Stellwand 41 ist mit einem Stellgetriebe verbunden, nämlich mit einem Antriebsgurt 42, an dem die Stellwand 41 mit einem Tragstück 43 befestigt ist. Das Tragstück 43 ist an einer (horizontalen) Führungsschiene 44 verschiebbar gelagert. Der Antriebsgurt 42 wird über eine der Umlenkrollen 45 in der einen und anderen Richtung angetrieben.

Nach ausreichender Füllung des Sammelbehälters 10 mit Zigaretten 21 wird die Stellwand 41 aus der Schließstellung (Fig. 1) entlang der Förderstrecke 11 bewegt durch den Antriebsgurt 42, und zwar nach Maßgabe der Zuführung von Zigaretten 21, so dass sich innerhalb der Förderstrecke 11 ein fortlaufender, ununterbrochener Zigarettenstrom einstellt. Die Stellwand 41 wandert dabei bis in eine Endstellung oberhalb des Zigarettenmagazins 12 (gestrichelte Linien in Fig. 1). Die Förderstrecke 11 weist auf voller Länge einen entsprechenden Zigarettenstrom auf.

Der Zigarettenstrom ist an der Oberseite mit einer formbaren, an die Kontur des Zigarettenstroms anpaßbaren Abdeckung versehen, nämlich einer Röllchenkette 46 bekannter Ausführung. Diese liegt überwiegend unter Eigengewicht auf der Oberseite des Zigarettenstroms auf. Ein Taster 47 überwacht die Höhe des Zigarettenpegels.

Die Röllchenkette 46 ist mit der Stellwand 41 bewegbar und deshalb mit einem Ende an der Stellwand 41 im oberen Bereich befestigt. Das andere, freie Ende der Röllchenkette 46 ist bewegbar und deshalb mit einem bewegbaren Haltestück 48 verbunden. Dieses ist an dem Antriebsgurt 42 befestigt und auf der Führungsschiene 44 geführt. In der Ausgangsstellung gemäß Fig. 1, also mit der Stellwand 41 im Bereich des Sammelbehälters 10, wird die Röllchenkette 46 überwiegend aus dem Bereich der Förderstrecke 11 herausgezogen und erstreckt sich oberhalb derselben. Beim Ausfahren der Stellwand 41 läuft die Röllchenkette entsprechend der Bewegung der Stellwand 41 in die Förderstrecke 11 als obere Abdeckung des Zigarettenstroms. Da die Röllchenkette 46 nicht in gespannter, geradliniger Formation verläuft, ist ein Ausgleichsmechanismus vorgesehen, der die ungleichförmige Kontur der Röllchenkette 46 ermöglicht. Es handelt sich dabei um einen Ausgleichszylinder 49. Dieser ist mit einer entsprechenden Halterung am Haltestück 48 angebracht, wird also mit diesem hin- und hergehend bewegt. Je nach der erwünschten Kontur der Röllchenkette 46 gibt der Ausgleichszylinder 49 durch Ausfahren einer Kolbenstange zusätzliche Länge an Röllchenkette 46 frei.

Auch das Zigarettenmagazin 12 ist in besonderer Weise ausgebildet, um eine schonende, geführte Füllung mit Zigaretten 21 nach Maßgabe der Zuführung derselben zu ermöglichen.

Das Zigarettenmagazin 12 besteht in grundsätzlich bekannter Weise aus einem (oberen) Vorratsteil 50 und einem unteren Schachtteil 51. Das Zigarettenmagazin 12 bzw. dessen Vorratsteil 50 schließt an die Förderstrecke 11 an, nämlich im Bereich einer unteren Förderebene, so dass die Zigaretten 21 von oben in den Vorratsteil 50 eingefördert werden. Durch Eigengewicht gelangen die Zigaretten 21 nach unten in den Bereich des Schachtteils 51. Dieser besteht aus mehreren (vier) Schachtgruppen 52 und diese wiederum je aus mehreren, eng nebeneinanderliegenden Schächten 53. Die Schächte 53 einer Schachtgruppe 52 verlaufen in leichter Schrägstellung (aufrecht) zueinander, nämlich mit nach unten abnehmendem Abstand voneinander (Fig. 9). Unten werden aus den Schachtgruppen 52 jeweils Zigarettengruppen ausgeschoben, die dem Inhalt einer Zigarettenpackung entsprechen. Die Schächte 53 einer Schachtgruppe 52 sind durch Schachtwände 54 voneinander getrennt, die eine nach unten abnehmende Breite aufweisen (Fig. 9).

Dem Vorratsteil 50 einerseits und dem Schachtteil 51 andererseits sind gesonderte Führungsorgane für die Zigaretten zugeordnet. Für den Vorratsteil 50 sind Förderplatten 55, 56, 57 vorgesehen, in Aufbau und Funktion analog zu den Führungsplatten 23 des Sammelbehälters 10. Es sind mehrere, nämlich drei solcher Förderplatten 55, 56, 57 nebeneinander angeordnet, die eine durchgehende Unterstützung für die Zigaretten 21 bilden. Das Zigarettenmagazin 12 ist im Bereich des Vorratsteils 50 von einander gegenüberliegenden Längswänden 58, 59 und Querwänden 60, 61 begrenzt. Die Längswände 58, 59 haben einen Abstand voneinander, der an die Länge der querliegenden Zigaretten 21 angepaßt ist. Der Vorratsteil 50 hat eine nach unten sich verbreiternde Form, also mit zunehmendem Abstand der Querwände 60, 61 voneinander. Diese sind auf halber Höhe abgekröpft (Fig. 1). Die Längswände 58, 59 sind an die Kontur des Vorratsteil 50 angepaßt.

Die Förderplatten 55, 56, 57 sind innerhalb des Vorratsteils 50 in Abwärtsrichtung bewegbar unter Mitnahme von zugeführten Zigaretten 21. Außerhalb des Vorratsteils 50 ist ein Getriebe vorgesehen, welches ebenfalls analog zu dem Getriebe für die Führungsplatten 23 ausgebildet ist. Diese sind jeweils mit einer gemeinsamen Traverse 62 außerhalb des Vorratsteils 50 verbunden, benachbart zur Längswand 58. Jede Förderplatte 55, 56, 57 ist über einen oder zwei schmale Stege 63 mit der gemeinsamen Traverse verbunden. Die Stege 63 wiederum treten durch aufrechte Schlitze 64 in der Längswand 58 hindurch. Die Stege 63 werden in diesen Schlitzen 64 abwärts bewegt. Die Traverse 62 ist mit einem auf- und abbewegbaren Tragwerk verbunden, nämlich mit einem Querbalken 65. Dieser ist an den Enden jeweils mit einem Tragstück 66 mit Innengewinde auf einer aufrechten Spindel 67 gelagert. Die Spindeln sind drehbar, wodurch das Tragwerk, nämlich der Querbalken 65 mit den daran angebrachten Organen auf- und abwärts bewegt wird.

Die Traverse 62 ist quer verschiebbar am Querbalken 65 gelagert, und zwar über Führungsstangen 68, die in an dem Querbalken 65 angebrachten hülsenförmigen Lagerstücken 69 verschiebbar sind. Die Querbewegung der Traverse 62 wird durch Zylinder 70 bewirkt, die an dem Querbalken 65 angebracht sind und deren Kolbenstange 71 mit der Traverse 62 verbunden ist. Zur aufrechten Führung dienen Tragstangen 72, an denen der Querbalken 65 bzw. das Tragstück 66 mit einem Gleitkörper 73 bewegbar gelagert ist. Die Stege 63 sind winkelförmig ausgebildet (Fig. 5), so dass in der unteren Position (Fig. 5) die Traverse 62 mit Abstand von dem unteren Endbereich des Vorratsteils 50 positioniert ist.

Bei der Gestaltung der Förderplatten 55, 56, 57 ist der über die Höhe des Vorratsteils 50 ungleichförmige Querschnitt desselben berücksichtigt. Die randseitigen Förderplatten 55, 57 sind auf der den Querwänden 60, 61 zugekehrten Seite kammartig ausgebildet mit langgestreckten Tragfingern 74 und zwischen diesen angeordneten länglichen Ausnehmungen 75. Korrespondierend hierzu sind die Querwände 60, 61 im oberen und mittleren Bereich, also in den Bereichen der kleineren Querabmessungen, kammartig ausgebildet, bestehen nämlich aus aufrechten, im Abstand voneinander angeordneten Wandstegen 76 mit zwischen diesen gebildeten Wandschlitzen 77. Die Förderplatten 55, 57 treten im oberen, schmaleren Bereich des Vorratsteils 50 mit den Tragfingern 74 durch die Querwände 60, 61, nämlich durch die Wandschlitze 77 hindurch und liegen außerhalb des Vorratsteils 50. Die Förderplatten 55, 57 sind so bemessen und angeordnet, dass sie im unteren, breiten Bereich des Vorratsteils 50 vollständig innerhalb desselben liegen, also innerhalb der Querwände 60, 61. Im unteren, breiteren Teil sind demnach die Querwände 60, 61 geschlossen, ohne Wandschlitze 77 (Fig. 6, rechts).

Eine weitere Besonderheit ergibt sich durch Einbauten innerhalb des Vorratsteils 50. Es handelt sich dabei um tropfenförmig ausgebildete Leitorgane 78 für die Zigaretten 21. Diese sind schräg positioniert und bewirken eine Auslenkung von Zigaretten 21 zu den Seiten, also in Richtung auf die mit größerem Abstand voneinander angeordneten Querwände 60, 61 im unteren Bereich des Vorratsteils 50. Die Leitorgane 78 sind analog ausgebildet zu den Verteilorganen 35 im Sammelbehälter 10. Jedes Leitorgan 78 besteht aus einem im wesentlichen aufrechten Tragsteg 79, der als einseitig auskragendes Organ mit einer Längswand 58 verbunden ist. An dem Tragsteg 79 sind mehrere, quergerichtete Formstege 80 mit Abstand voneinander angeordnet. Diese Formstege 80 haben die Kontur der Leitorgane 78 (beispielsweise entsprechend Fig. 1). Zwischen den kammartig zu beiden Seiten des Tragstegs 79 angeordneten Formstegen 80 werden Lücken 81 gebildet.

Die Förderplatten 55, 56, 57 sind an die Gestalt der Leitorgane 78 angepaßt, nämlich auf der diesen zugekehrten Seiten (ebenfalls) mit Tragfingern 82 versehen. Diese treten passend in die Lücken 81 zwischen den Formstegen 80 ein, so dass die Förderplatten 55, 56, 57 störungsfrei bei der Abwärtsbewegung an den Leitorganen 78 vorbei bewegt werden können. Gleichwohl sind die Zigaretten 21 durch die Förderplatten 55, 56, 57 außerhalb des Bereichs der Leitorgane 78 über die volle Länge bzw. Breite des Vorratsteils 50 gestützt.

Die Förderplatten 55, 56, 57 werden im unteren Bereich des Vorratsteils seitlich aus diesem herausbewegt und außerhalb desselben zurück in die obere Ausgangsstellung. Die Längswand 58 endet zu diesem Zweck mit entsprechendem Abstand oberhalb des Schachtteils 51, während die gegenüberliegende Längswand 59 sich durchgängig auch im Bereich des Schachtteils 51 erstreckt.

Im Bereich des Schachtteils 51 ist die Führung bzw. Stützung der Zigaretten 21 in besonderer Weise ausgebildet. Jedem Schacht 53 ist ein innerhalb des Schachtes 53 abwärts bewegbares Trag- bzw. Stützorgan zugeordnet. Es handelt sich dabei um dünne Tragstäbe 83, die etwa mittig innerhalb des Schachtes 53 abwärts bewegbar sind, wobei die jeweils untere Zigarette 21 auf dem horizontalen Tragstab 83 aufliegt.

Die Tragstäbe 83 treten von außen in die Schächte 53 ein. Eine Außenwand 84 - unterhalb der Längswand 58 des Vorratsteils 50 - ist mit aufrechten Schlitzen 85 versehen, die der Richtung der Schächte 53 folgen und etwa mittig zu jedem Schacht 53 verlaufen. Die Schlitze 85 sind geringfügig breiter als der Durchmesser der Tragstäbe 83.

Die Tragstäbe 83 sind außerhalb des Schachtteils 51 an einem gemeinsamen, quergerichteten Tragorgan angeordnet, nämlich an einem Träger 86. Die Tragstäbe 83 sind so ausgebildet bzw. angeordnet, dass sie den Konturen bzw. dem Verlauf der Schächte 53 bei der Abwärtsbewegung folgen können. Die Tragstäbe 83 sind zu diesem Zweck quer bewegbar, und zwar durch Querverschiebung in Längsrichtung des Trägers 86. Dieser ist als Hohlkörper ausgebildet. Innerhalb des Trägers 86 sind die Tragstäbe 83 verschiebbar gelagert. Über einen Seitenschlitz 87 im Träger 86 treten die Tragstäbe 83 aus diesem aus.

Zur Querbewegung der Tragstäbe 83 sind diese an einzeln bewegbaren Tragelementen angebracht, nämlich an einem Rollenhalter 88 innerhalb des Trägers 86. Jeder Rollenhalter 88 ist mit mehreren, nämlich vier Laufrollen 89 innerhalb des Trägers 86 gelagert. Der Träger 86 ist dabei so geformt, dass ein oberes und unteres Laufprofil 90 gebildet ist. In diesem sind jeweils die Laufrollen 89 eines Rollenhalters 88 formschlüssig bewegbar. Aus Platzgründen ist die Anordnung so getroffen, dass die in Querrichtung aufeinanderfolgenden Tragstäbe 83 abwechselnd in dem oberen und unteren Laufprofil 90 angeordnet sind.

Die quergerichteten Ausgleichsbewegungen der Tragstäbe 83 ergeben sich selbsttätig bei der Bewegung innerhalb der Schächte 53. Die Schlitze 85 wirken dabei als Führungen zur Übertragung der Seitwärtsbewegungen auf die Rollenhalter 88.

In einer unteren Position, mit Abstand oberhalb der unteren Enden der Schächte 53, werden die Tragstäbe 83 aus den Schächten 53 herausgezogen (Stellung gemäß Fig. 5, unten - gestrichelt).

Zu diesem Zweck ist der Träger 86 für die Tragstäbe 83 quer bewegbar, nämlich aus der Eingriffsstellung der Tragstäbe 83 (Fig. 7, links) in eine zurückgezogene Position (Fig. 7, rechts). Der Träger 86 ist mit den Enden an einer Führung 91 angebracht, die ihrerseits an feststehenden, in Bewegungsrichtung weisenden Tragarmen 92 verschiebbar gelagert ist. An jedem Tragarm 92 ist ein Betätigungszylinder 93 angebracht, dessen Kolbenstange 94 mit der Führung 91 verbunden ist bzw. mit einer Querstange 95, die die Führungen 91 miteinander verbindet.

Für die Abwärtsbewegung des Trägers 86 mit den Tragstäben 83 sind aufrechte Spindeln 96 vorgesehen, auf denen eine Spindelmutter 97 bewegbar ist. An dieser ist ein Führungsstück 98 angebracht, welches auf einer aufrechten Tragstange 99 verschiebbar ist. Bei dieser kann es sich um eine durchgehende Fortsetzung der Tragstange 72 handeln. Mit dem Führungsstück 98 ist die Tragvorrichtung für die Tragstäbe 83 verbunden, nämlich der Träger 86. Durch Drehen der Spindel 96 erfolgt demnach die Aufwärts- oder Abwärtsbewegung.

Im Bereich des Übergangs von dem Vorratsteil 50 zum Schachtteil 51 des Zigarettenmagazins 12 sind quergerichtete Leitorgane angeordnet, nämlich Rüttelstäbe 100 bekannter Bauart.

Fig. 10 und Fig. 11 zeigen ein Beispiel für den geführten Transport von Zigaretten 21 im Bereich einer horizontalen und vertikalen Förderstrecke. Fig. 10 zeigt in Seitenansicht vereinfacht einen im Verlauf U-förmigen Zigarettenförderer 101. Es kann sich dabei um einen Teilabschnitt einer Transportvorrichtung von einer Zigarettenherstellmaschine zur Verpackungsmaschine handeln.

Der Zigarettenförderer 101 besteht aus einem Zigarettenkanal 103, der seitlich von Förderorganen oder Führungsorganen begrenzt ist. Im Bereich eines aufrechten bzw. vertikalen Abschnitts des Zigarettenkanals 103 ist dieser an zwei gegenüberliegenden Seiten von endlosen Fördergurten 104, 105 begrenzt. Der äußere Fördergurt 104 erstreckt sich von einem unteren, horizontalen Bereich unter bogenförmigem Verlauf bis zu einem oberen horizontalen Abschnitt. Der innen bzw. gegenüberliegend positionierte Fördergurt 105 ist parallel zum Fördergurt 104 positioniert und ebenfalls in den oberen und unteren Bereichen bogenförmig verlaufend. Zwischen einander zugekehrten Fördertrumen 106, 107 wird ein Zigarettenstrom 108 aus quergerichteten Zigaretten 21 innerhalb des Zigarettenkanals 103 gefördert. Die Fördergurte 104, 105 sind in besonderer Weise profilierte Gurte, die an einem entsprechend geformten, hohlkastenförmigen Halteprofil 109 geführt sind. Seitlich ist der Zigarettenkanal 103 durch entsprechend dem Verlauf geformte Kanalwände 110, 111 begrenzt. Außerhalb des Bereichs der Fördergurte 104, 105, nämlich im oberen und unteren horizontalen Bereich des Zigarettenförderers 101, ist als obere Abdeckung und Führung für den Zigarettenstrom 108 eine Oberwand 112 bzw. 113 vorgesehen.

Für die Handhabung der Zigaretten 21 innerhalb des Zigarettenkanals 103 ist einerseits der Beginn des Zigarettentransports, also die Einführung des Zigarettenstroms 108 kritisch, wenn nämlich die Zigaretten 21 über den oberen, horizontalen Abschnitt des Zigarettenkanals 103 zugeführt und dabei in den vertikalen Abschnitt gelangen. Ebenso ist kritisch die Beendigung des Zigarettentransports bei aufwärts gerichteter Förderung, wenn nämlich keine Zigaretten mehr im unteren, horizontalen Bereich nachgeliefert werden, also beim Leerfahren der Anlage.

Dem Zigarettenförderer 101 ist für die Gewährleistung eines einwandfreien Zigarettentransports ein Hilfsorgan zugeordnet. Es handelt sich dabei um ein Förder- bzw. Mitnahmeorgan, welches innerhalb des Zigarettenkanals 103 mit den Zigaretten 21 nach Maßgabe der Förderrichtung derselben abwärts bewegt wird am Vorderende des Zigarettenstroms 108 (gestrichelter Pfeil) oder welches am Ende eines Zigarettenstroms 108 mit diesem aufwärts bewegt wird (Pfeil in ausgezogenen Linien).

Als Hilfsorgan ist eine innerhalb des Zigarettenkanals 103 bewegbare Anlageplatte 114 vorgesehen. Diese füllt den Querschnitt des Zigarettenkanals 103 weitgehend aus.

Die Anlageplatte 114 ist außerhalb des Zigarettenkanals 103 verfahrbar gelagert, und zwar auf einer entsprechend dem Zigarettenkanal 103 U-förmig geformten Laufschiene 115. Ein Laufgestell 116 ist mit Rollenpaaren 117, 118 an gegenüberliegenden Seiten der Laufschiene 115 gelagert. Die Laufschiene 115 ist profiliert (trapezförmig). Die Rollen der Rollenpaare 117, 118 sind entsprechend ausgebildet zum formschlüssigen Umfassen der Laufschiene 115.

Die Anlageplatte 114 ist über einen Tragarm 119 an dem Laufgestell 116 angebracht. Die Anlagelatte 114 sitzt außermittig, also mit einem eckseitigen Rand am Tragarm 119. Ein dünnwandiger Steg 120 tritt als Verbindung zwischen Tragarm 119 und Anlageplatte 114 über einen in Längsrichtung verlaufenden Schlitz des Zigarettenkanals 103 in diesen ein. Der Schlitz wird seitlich neben dem innenseitigen Fördergurt 105 gebildet.

Für den Antrieb der Anlageplatte 114 wird das Laufgestell 116 angetrieben, und zwar über ein Ritzel 121 am Laufgestell 116. Das durch einen Motor 122 angetriebene Ritzel 121 kämmt mit einer Zahnstange 123 an der Laufschiene 115.

Die Anlageplatte 114 ist bewegbar, und zwar um ein Lager 124 schwenkbar. In einer oberen und unteren Endposition wird die Anlageplatte 114 durch Verschwenken aus dem Bereich des Zigarettenstroms 118 herausbewegt, zum Beispiel in die Ebene der Oberwand 112, 113 (Fig. 10, unten).

Beim Füllen des leeren Zigarettenförderers 101 mit Zigaretten 21 befindet sich die Anlageplatte 114 in einer oberen Stellung (gestrichelt in Fig. 10) im Bereich des horizontalen Förderabschnitts. Die ankommenden Zigaretten laufen gegen die quergerichtete Anlageplatte 114. Diese wird mit dem geförderten Zigarettenstrom 108 abwärts bewegt bis in die untere, in ausgezogenen Linien gezeigte Stellung. Der Zigarettenkanal 103 ist dann bis zu dieser Position gefüllt. Die Fortsetzung des Transports im horizontalen Bereich des Zigarettenförderers 101 verläuft ohne Unterstützung der Anlageplatte 114.

Wenn umgekehrt bei einem Transport des Zigarettenstroms 108 vom unteren horizontalen Teil aufwärts zum oberen horizontalen Abschnitt die Zigarettenzufuhr eingestellt, die Anlage also leergefahren wird, läuft die Anlageplatte 114 am Ende des Zigarettenstroms 108 aus der unteren Position in die obere Stellung.

Dabei wird das Ende des Zigarettenstroms durch die Anlageplatte 114 gestützt.

Der Zigarettenstrom 108 wird im oberen horizontalen Abschnitt des Zigarettenförderers 101 und ebenso im unteren horizontalen Abschnitt durch Überwachungsorgane festgestellt, und zwar durch optoelektronische Sensoren 102. Diese steuern die Bewegung der Anlageplatte 114.

In Fig. 12 und Fig. 13 sind andere Beispiele gezeigt für die Handhabung von Zigaretten beim Einführen in einen Behälter. Dabei handelt es sich gemäß Ausführungsbeispiel um ein Zigarettenmagazin 12 bzw. um die Ausgestaltung des (oberen) Vorratsteils 50. Die Zigaretten 21 werden im oberen Bereich des Behälters bzw. des Zigarettenmagazins 12 durch einen horizontalen Zigarettenförderer 130 zugeführt. Zur geführten und geregelten Füllbewegung der Zigaretten innerhalb des Zigarettenmagazins 12, insbesondere bei der Abwärtsbewegung, ist ein außerhalb des Behälters bzw. Zigarettenmagazins gelagertes und bewegbares Führungsorgan vorgesehen in Gestalt einer Führungswand 125 bzw. 126. Die Führungswände 125, 126 sind, wie im Prinzip beschrieben, kammartig ausgebildet und treten mit Stegen durch Schlitze in den Wandungen des Behälters bzw. Zigarettenmagazins 12 hindurch. Die sich innerhalb des Behälters erstreckenden Stege stützen und führen die Zigaretten beim Füllvorgang.

Die Führungswände 125, 126 sind in einer oberen Ausgangsstellung (Fig. 12, Fig. 13) so positioniert, dass die ankommenden Zigaretten gegen die Führungswand 125, 126 laufen. Diese wird sodann entsprechend der Zuführung von Zigaretten in zweckentsprechenderweise innerhalb des Behälters bzw. Zigarettenmagazins 12 mit den Zigaretten bewegt, und zwar nach Maßgabe der Pfeile 131 bzw. 132. Bei dem Ausführungsbeispiel gemäß Fig. 12 wird demnach die Führungswand 125 zunächst in Abwärtsrichtung bewegt und nach Erreichen einer unteren Endstellung seitwärts aus dem Behälter bzw. Zigarettenmagazin 12 heraus, so dass dieses dann vollständig mit Zigaretten gefüllt ist. Bei dem Ausführungsbeispiel gemäß Fig. 13 wird die im oberen Bereich bogenförmig gestaltete Führungswand 125 in horizontaler Richtung bewegt (Pfeil 132). Die Endstellung der Führungswand 125 ist in gestrichelten Linien dargestellt. In dieser Position bildet die Führungswand 126 eine Seitenwand des Behälters bzw. des Zigarettenmagazins. Bei diesem Beispiel wird demnach der Behälter zunächst in einem Teilbereich in vertikaler und sodann in horizontaler Richtung mit Zigaretten gefüllt.

Bei dem Ausführungsbeispiel gemäß Fig. 12 ist eine Außenwand 127 des Behälters bzw. Zigarettenmagazins 12 mit aufrechten Schlitzen versehen für den Durchtritt der kammartigen Führungswand 125, ebenso ein oberer, horizontaler Bereich einer Abdeckung. Bei dem Ausführungsbeispiel gemäß Fig. 13 ist eine zur Außenwand 127 gegenüberliegende Seitenwand 128 kammartig ausgebildet, so dass ein unterer Teilbereich der Führungswand 126 während einer Anfangsphase des Füllvorgangs durch Schlitze der Seitenwand 128 hindurchtreten kann.

### Bezugszeichenliste:

- 10: Sammelbehälter
- 11: Förderstrecke
- 12: Zigarettenmagazin
- 13: Seitenwand
- 14: Seitenwand
- 15: Gurtförderer
- 16: Querwand
- 17: Abförderer
- 18: Seitenwand
- 19: Seitenwand
- 20: Schragen
- 21: Zigarette
- 22: Schmalseite
- 23: Führungsplatte
- 24: Schlitz
- 25: Steg
- 26: Querträger
- 27: Führungsstange
- 28: Stützlager
- 29: Tragschiene
- 30: Tragstück
- 31: Spindel
- 32: Führungsstück
- 33: Stützstange
- 34: Zylinder
- 35: Verteilorgan
- 36: Tragsteg
- 37: Quersteg
- 38: Vorsprung
- 39: Vertiefung
- 40: Querwand
- 41: Stellwand
- 42: Antriebsgurt
- 43: Tragstück
- 44: Führungsschiene
- 45: Umlenkrolle
- 46: Röllchenkette
- 47: Taster
- 48: Haltestück
- 49: Ausgleichszylinder
- 50: Vorratsteil
- 51: Schachtteil
- 52: Schachtgruppe
- 53: Schacht
- 54: Schachtwand
- 55: Förderplatte
- 56: Förderplatte
- 57: Förderplatte
- 58: Längswand
- 59: Längswand
- 60: Querwand
- 61: Querwand
- 62: Traverse
- 63: Steg
- 64: Schlitz
- 65: Querbalken
- 66: Tragstück
- 67: Spindel
- 68: Führungsstange
- 69: Lagerstück
- 70: Zylinder
- 71: Kolbenstange
- 72: Tragstange
- 73: Gleitkörper
- 74: Tragfinger
- 75: Ausnehmung
- 76: Wandsteg
- 77: Wandschlitz
- 78: Leitorgan
- 79: Tragsteg
- 80: Formsteg
- 81: Lücke
- 82: Tragfinger
- 83: Tragstab
- 84: Außenwand
- 85: Schlitz
- 86: Träger
- 87: Seitenschlitz
- 88: Rollenhalter
- 89: Laufrolle
- 90: Laufprofil
- 91: Führung
- 92: Tragarm
- 93: Betätigungszylinder
- 94: Kolbenstange
- 95: Querstange
- 96: Spindel
- 97: Spindelmutter
- 98: Führungsstück
- 99: Tragstange
- 100: Rüttelstab
- 101: Zigarettenförderer
- 102: Sensor
- 103: Zigarettenkanal
- 104: Fördergurt
- 105: Fördergurt
- 106: Fördertrum
- 107: Fördertrum
- 108: Zigarettenstrom
- 109: Halteprofil
- 110: Kanalwand
- 111: Kanalwand
- 112: Oberwand
- 113: Oberwand
- 114: Anlageplatte
- 115: Laufschiene
- 116: Laufgestell
- 117: Rollenpaar
- 118: Rollenpaar
- 119: Tragarm
- 120: Steg
- 121: Ritzel
- 122: Motor
- 123: Zahnstange
- 124: Lager
- 125: Führungswand
- 126: Führungswand
- 127: Außenwand
- 128: Seitenwand
- 129: Schieber
- 130: Zigarettenförderer
- 131: Pfeil
- 132: Pfeil

## Patentansprüche

1. Vorrichtung für den Transport von Zigaretten (21) im Zusammenhang mit der Fertigung und/oder Verpackung derselben, wobei die quer zur Transportrichtung liegenden Zigaretten (21) in einem aufrechten Behälter, insbesondere einem Sammelbehälter (10), einem Vorratsteil (50) oder einem Schachtteil (51), abwärts förderbar sind, nämlich von einer oberen Eintrittsöffnung des Behälters bis zu einer Unterseite desselben, und wobei die Zigaretten (21) im Behälter auf mindestens einem mit den Zigaretten (21) bewegbaren Stützorgan liegen, wobei das Stützorgan in einer unteren Endstellung im Behälter in horizontaler Querrichtung aus dem Behälter heraus bewegbar ist und das Stützorgan außerhalb des Behälters in eine obere Ausgangsstellung zurück bewegbar ist und in der oberen Ausgangsstellung durch gegenläufige Querbewegung in den mindestens teilweise leeren Behälter einführbar ist, **gekennzeichnet durch** folgende Merkmale:
a) der aufrechte Behälter ist **durch** Teilungsorgane, insbesondere Verteilerorgane (35), Leitorgane (78) oder Schachtwände (54), in mehrere aufrechte, nebeneinander liegende Strömungsbereiche bzw. Bewegungsbahnen für Zigaretten (21) unterteilt,
b) in jedem Strömungsbereich ist mindestens ein Stützorgan für Zigaretten (21), insbesondere eine Führungsplatte (23), eine Förderplatte (55, 56, 57) oder ein Tragstab (83), mit den Zigaretten (21) abwärts bewegbar in eine untere Endstetlung im Behälter,
c) die nebeneinander angeordneten Stützorgane eines Behälters sind außerhalb des Behälters miteinander verbunden unter Bildung einer gemeinsam auf- und abbewegbaren Einheit und zur Querbewegung der Stützorgane.

2. Vorrichtung nach Anspruch 1, **dadurch gekennzeichnet, dass** die Teilungsorgane einerseits und die Stützorgane andererseits an einander zugekehrten Seiten in korrespondierender Weise kammartig ausgebildet sind, derart, dass Vorsprünge (38) der Führungsplatten (23) oder Tragfinger (82) der Förderplatten (55, 56, 57) einerseits in Vertiefungen der Verteilerorgane (35) bzw. in Lücken (81) der Leitorgane (78) andererseits bei der Abwärtsbewegung der Führungsplatten (23) bzw. Förderplatten (55, 56, 57) eintreten,

3. Vorrichtung nach Anspruch 1, **gekennzeichnet durch** folgende Merkmale:
a) zur Führung von abwärts bewegten Zigaretten (21) in einem Zigarettenmagazin (12) aus mehreren nebeneinander angeordneten Schächten (53) für je eine Reihe von übereinander angeordneten einzelnen Zigaretten (21) ist in jedem Schacht (53) ein mit den Zigaretten (21) bzw. der Zigarettenreihe abwärts bewegbares Stützorgan, insbesondere mindestens ein Tragstab (83), angeordnet,
b) die Gesamtheit der Tragstäbe (83) ist außerhalb der Schächte (53) **durch** einen gemeinsamen, quergerichteten Träger (86) miteinander verbunden, der zur gemeinsamen Abwärtsbewegung der Tragstäbe (83) abwärts bewegbar ist,
c) die Tragstäbe (83) treten jeweils **durch** einen Schlitz (85) einer Außenwand (84) des Zigarettenmagazins (12) hindurch, wobei der Schlitz (85) der Form der Schächte (53) folgt,
d) am unteren Ende der Schächte (53) sind die Tragstäbe (83) **durch** Querverschiebung des Trägers (86) aus den Schächten (53) herausziehbar und in eine obere Ausgangsstellung zurückbewegbar.

4. Vorrichtung nach Anspruch 3, **dadurch gekennzeichnet, dass** die in die Schächte (53) des Zigarettenmagazins (12) eintretenden Tragstäbe (83) querverschiebbar am gemeinsamen Träger (86) angebracht sind, derart, dass die Tragstäbe (83) bei Abwärtsbewegung einem schräggerichteten Verlauf der Schächte (53) selbsttätig folgen.

5. Vorrichtung nach Anspruch 4, **dadurch gekennzeichnet, dass** jeder Tragstab (83) an einem Rollenhalter (88) mit Laufrollen (89) angebracht ist, die in dem als Hohlprofil ausgebildeten Träger (86) jeweils in einem oberen und unteren Laufprofil (90) querverschiebbar sind

6. Vorrichtung nach Anspruch 1 oder 2, **gekennzeichnet durch** folgende Merkmale:
a) plattenförmig ausgebildete Stützorgane für die Zigaretten (21), nämlich Führungsplatten (23) oder Förderplatten (55, 56, 57), sind über Stege (25, 63) mit einem außerhalb des Sammelbehälters (10), oder Vorratsteils (50), angeordneten, quergerichteten Tragorgan, insbesondere einem Querträger (26) oder einer Traverse (62), verbunden,
b) das Tragorgan ist **durch** Betätigungsorgane, insbesondere Zylinder (34, 70), quer zum Behälter mit den Stützorganen für die Zigaretten (21) verschiebbar,
c) während der Abwärtsbewegung der Stützorgane laufen die Stege (25, 63) in aufrechten Schlitzen (24, 64) einer Behälterwandung, insbesondere Seitenwand (18) bzw. Längswand (58).

7. Vorrichtung nach Anspruch 1 oder 2, **dadurch gekennzeichnet, dass** bei einem Vorratsteil (50), mit mindestens einer schräggerichteten Behälterwand, insbesondere Querwand (60, 61), die schräggerichtete Behälterwand mindestens in einem Teilbereich kammartig ausgebildet ist mit aufrechten Wandschlitzen (77) und diese begrenzenden Wandstegen (76), wobei innerhalb des Behälters angeordnete Tragorgane, insbesondere mindestens eine Förderplatte (55), auf der der Querwand (60) zugekehrten Seite Tragfinger (74) aufweisen, die durch die Wandschlitze (77) während der Abwärtsbewegung der Förderplatte (55) hindurchtreten.

8. Vorrichtung nach Anspruch 1, **gekennzeichnet durch** folgende Merkmale:
a) der Sammelbehälter (10) weist im Bereich einer der Förderstrecke (11) zugekehrten aufrechten Querwand (40) eine **durch** eine Stellwand (41) verschlossene Öffnung auf,
b) die Stellwand (41) ist nach Maßgabe der aus dem Sammelbehälter (10) abgeförderten Zigaretten entlang der Förderstrecke (11) bewegbar bis zu einer Endstellung versetzt zum Zigarettenmagazin (12), derart, dass Eintrittsöffnungen für die Zigaretten in das Zigarettenmagazin (12) frei sind,
c) die aufrechte Stellwand (41) ist an einem hin und her antreibbaren Förderer mit Antriebsgurt (42) angebracht und ist **durch** diesen zwischen einer Ausgangsstellung innerhalb der Öffnung in der Querwand (40) bis zu einer Endstellung als Begrenzung der Förderstrecke oberhalb des Zigarettenmagazins (12) bewegbar.

9. Vorrichtung nach Anspruch 1, **gekennzeichnet durch** folgende Merkmale:
a) ein Zigarettenmagazin (12) weist ein oberes Vorratsteil (50) für Zigaretten (21) und ein unteres Schachtteil (51) mit einer Mehrzahl von aufrechten Schächten für den geordneten Abwärtstransport der Zigaretten (21) auf,
b) in den Vorratsteil (50) ist ein von außen in den Vorratsteil (50) eintretendes Stützorgan, nämlich eine Führungswand (125), im Wesentlichen in Förderrichtung der zugeführten Zigaretten (21) bewegbar unter Abstützung der Zigaretten (21),
c) die Führungswand (125) ist kammartig ausgebildet,
d) eine Außenwand (127) des Vorratsteils (50) ist mindestens in einem oberen Teilbereich korrespondierend zur Führungswand (125) kammartig ausgebildet, derart, dass die Führungswand (125) **durch** Schlitze in der Außenwand (127) hindurchtritt.

10. Vorrichtung nach Anspruch 1, **gekennzeichnet durch** folgende Merkmale:
a) die Zigaretten (21) sind über einen horizontalen Zigarettenförderer (130) seitlich im oberen Bereich in den Vorratsteil (50) einförderbar,
b) eine Außenwand des Vorratsteils - gegenüberliegend zu einer Mündung des Zigarettenförderers (130) - ist als querbewegbare Führungswand (126) ausgebildet,
c) die Führungswand (126) ist entsprechend der Zuführung von Zigaretten (21) aus einer Ausgangsstellung im Bereich der Mündung des Zigarettenförderers (130) im Wesentlichen in Querrichtung bewegbar in eine Endstettung zur Begrenzung des Vorratsteils (50) oberhalb des Schachtteils (51),
d) die Führungswand (126) ist mindestens in einem Teilbereich kammartig ausgebildet,
e) eine an den Zigarettenförderer (130) anschließende Seitenwand (128) des Vorratsteils (50) ist korrespondierend zur Führungswand (126) kammartig ausgebildet, derart, dass ein unterer Teilbereich der Führungswand (126) **durch** Schlitze in der Seitenwand (128) hindurchtritt.

## Claims

1. Apparatus for transporting cigarettes (21) in conjunction with the production and/or packaging of the same, it being the case that the cigarettes (21), located transversely to the transporting direction, can be conveyed downwards in an upright container, in particular a collecting container (10), a storage part (50) or a shaft part (51), namely from a top inlet opening of the container to an underside of the same, and that the cigarettes (21) in the container are located on at least one supporting element which can be moved with the cigarettes (21), it being possible for the supporting element, in a bottom end position in the container, to be moved out of the container horizontally in the transverse direction and, outside the container, to be moved back into a top, starting position and, in the top, starting position, to be introduced into the at least partially empty container by transverse movement in the opposite direction, **characterized by** the following features:
a) the upright container is subdivided by dividing elements, in particular distributor elements (35), directing elements (78) or shaft walls (54), into a plurality of upright, adjacent flow regions or movement paths for cigarettes (21),
b) in each flow region, at least one supporting element for cigarettes (21), in particular a guide plate (23), a conveying plate (55, 56, 57) or a carrying bar (83), can be moved downwards with the cigarettes (21) into a bottom end position in the container,
c) the adjacent supporting elements of a container are connected to one another outside the container, forming in the process a unit which can be moved jointly up and down, and for the transverse movement of the supporting elements.

2. Apparatus according to Claim 1, **characterized in that** the carrying elements, on the one hand, and the supporting elements, on the other hand, are of correspondingly comb-like design on mutually facing sides such that protrusions (38) of the guide plates (23) or carrying fingers (82) of the conveying plates (55, 56, 57), on the one hand, enter into depressions of the distributor elements (35) or into gaps (81) of the directing elements (78), on the other hand, during the downward movement of the guide plates (23) or conveying plates (55, 56, 57).

3. Apparatus according to Claim 1, **characterized by** the following features:
a) for the purpose of guiding downwardly moving cigarettes (21) in a cigarette magazine (12) comprising a plurality of adjacent shafts (53) for in each case one row of individual cigarettes (21) arranged one above the other, a supporting element which can be moved downward with the cigarettes (21) or the cigarette row, in particular at least one carrying bar (83), is arranged in each shaft (53),
b) all of the carrying bars (83) are connected to one another outside the shafts (53) by a common, transversely directed carrier (86), which can be moved downwards for the purpose of moving the carrying bars (83) jointly downwards,
c) the carrying bars (83) each pass through a slit (85) in an outer wall (84) of the cigarette magazine (12), the slit (85) following the shape of the shafts (53),
d) at the bottom end of the shafts (53), the carrying bars (83), by way of transverse displacement of the carrier (86), can be drawn out of the shafts (53) and moved back into a top, starting position.

4. Apparatus according to Claim 3, **characterized in that** the carrying bars (83) entering into the shafts (53) of the cigarette magazine (12) are fitted in a transversely displaceable manner on the common carrier (86) such that, during downward movement, the carrying bars (83) automatically follow a slanting progression of the shaft (53).

5. Apparatus according to Claim 4, **characterized in that** each carrying bar (83) is fitted on a roller mount (88) with running rollers (89) which can be displaced transversely, in a top and bottom running profile (90) in each case, in the carrier (86), which is designed as a hollow profile.

6. Apparatus according to Claim 1 or 2, **characterized by** the following features:
a) plate-like supporting elements for the cigarettes (21), namely guide plates (23) or conveying plates (55, 56, 57), are connected, via webs (25, 63), to a transversely directed carrying element arranged outside the collecting container (10) or storage part (50), in particular to a transverse carrier (26) or a crossmember (62),
b) the carrying element can be displaced transversely to the container with the supporting elements for the cigarettes (21) by means of actuating elements, in particular cylinders (34, 70),
c) during the downward movement of the supporting elements, the webs (25, 63) run in upright slits (24, 64) in a container wall, in particular side wall (18) or longitudinal wall (58).

7. Apparatus according to Claim 1 or 2, **characterized in that**, in the case of a storage part (50) with at least one slanting container wall, in particular transverse wall (60, 61), at least a sub-region of the slanting container wall is of comb-like design with upright wall slits (77) and wall webs (76) bounding the latter, carrying elements being arranged within the container, in particular at least one conveying plate (55), having, on the side which is directed towards the transverse wall (60), carrying fingers (74) which pass through the wall slits (77) during the downward movement of the conveying plate (55).

8. Apparatus according to Claim 1, **characterized by** the following features:
a) in the region of an upright transverse wall (40), which is directed towards the conveying section (11), the collecting container (10) has an opening which is closed by an adjustment wall (41),
b) the adjustment wall (41) can be moved along the conveying section (11), in accordance with the cigarettes conveyed away out of the collecting container (10), as far as an end position which is offset in relation to the cigarette magazine (12), such that openings for the cigarettes to enter into the cigarette magazine (12) are free,
c) the upright adjustment wall (41) is fitted on a conveyor with drive belt (42), it being possible for said conveyor to be driven back and forth, and can be moved by the latter between a starting position within the opening in the transverse wall (40) to an end position as the boundary of the conveying section above the cigarette magazine (12).

9. Apparatus according to Claim 1, **characterized by** the following features:
a) a cigarette magazine (12) has a top storage part (50) for cigarettes (21) and a bottom shaft part (51) with a plurality of upright shafts for the ordered downward transportation of the cigarettes (21),
b) a supporting element which enters into the storage part (50) from the outside, namely a guide wall (125), can be moved into the storage part (50) essentially in the conveying direction of the cigarettes (21) fed, the cigarettes (21) being supported in the process,
c) the guide wall (125) is of comb-like design,
d) an outer wall (127) of the storage part (50) is of comb-like design, corresponding to the guide wall (125), at least in a top sub-region, such that the guide wall (125) passes through slits in the outer wall (127).

10. Apparatus according to Claim 1, **characterized by** the following features:
a) the cigarettes (21) can be conveyed laterally into the storage part (50) in the top region via a horizontal cigarette conveyor (130),
b) an outer wall of the storage part - opposite a mouth opening of the cigarette conveyor (130)
- is designed as a transversely movable guide wall (126),
c) the guide wall (126), in accordance with the feed of cigarettes (21), can be moved essentially in the transverse direction from a starting position in the region of the mouth opening of the cigarette conveyor (130) into an end position for bounding the storage part (50) above the shaft part (51),
d) at least a sub-region of the guide wall (126) is of comb-like design,
e) a side wall (128) of the storage part (50), said side wall adjoining the cigarette conveyor (130), is of comb-like design, corresponding to the guide wall (126), such that a bottom sub-region of the guide wall (126) passes through slits in the side wall (128).

## Revendications

1. Dispositif de transport de cigarettes (21) en liaison avec la confection et/ou l'emballage de celles-ci, les cigarettes (21), placées perpendiculairement à la direction de transport, étant transportées vers le bas dans un récipient vertical, en particulier un récipient collecteur (10), une partie de stockage (50) ou une partie formant un puits (51), à savoir d'un orifice d'entrée supérieur du récipient à un côté inférieur de celui-ci, et les cigarettes (21) reposant dans le récipient sur au moins un organe d'appui mobile avec les cigarettes (21), l'organe d'appui pouvant, dans une position finale dans le récipient, être sorti du récipient dans une direction transversale horizontale et l'organe d'appui pouvant, à l'extérieur du récipient, être ramené dans une position initiale supérieure et, dans cette position, être introduit par mouvement transversal en sens contraire dans le récipient au moins partiellement vidé, **caractérisé par** les caractéristiques suivantes :
a) le récipient vertical est divisé par des organes diviseurs, en particulier des organes distributeurs (35), des organes de guidage (78) ou des parois de puits (54), en plusieurs zones d'écoulement ou trajectoires verticales situées les unes à côté des autres pour les cigarettes (21),
b) dans chaque zone d'écoulement, au moins un organe d'appui pour les cigarettes (21), en particulier une plaque de guidage (23), une plaque transporteuse (55, 56, 57) ou une barre support (83), peut être descendu dans une position finale inférieure dans le récipient, avec les cigarettes (21),
c) les organes d'appui d'un récipient, placés les uns à côté des autres, sont liés ensemble à l'extérieur du récipient avec formation d'un ensemble commun pouvant monter et descendre et pour le mouvement transversal des organes d'appui.

2. Dispositif selon la revendication 1, **caractérisé par le fait que** les organes diviseurs d'une part et les organes d'appui d'autre part sont faits à la manière de peignes de façon correspondante sur des côtés en regard, de façon telle que des saillies (38) des plaques de guidage (23) ou des doigts supports (82) des plaques transporteuses (55, 56, 57) entrent respectivement dans des creux des organes distributeurs (35) et dans des vides (81) des organes directeurs (78) lors de la descente respectivement des plaques de guidage (23) et des plaques transporteuses (55, 56, 57).

3. Dispositif selon la revendication 1, **caractérisé par** les caractéristiques suivantes :
a) pour le guidage de cigarettes (21) mues vers le bas dans un magasin à cigarettes (12) constitué de plusieurs puits (53) placés les uns à côté des autres et destinés à recevoir chacun une file de cigarettes individuelles (21) superposées, dans chaque puits (53) est placé un organe d'appui pouvant être mû vers le bas avec les cigarettes (21) et la file de cigarettes, en particulier au moins une barre support (83),
b) la totalité des barres supports (83) sont réunies en dehors des puits (53) par un support commun dirigé transversalement (86) qui peut être mû vers le bas pour la descente commune des barres supports (83),
c) les barres supports (83) passent chacune par une fente (85) d'une paroi extérieure (84) du magasin à cigarettes (12), la fente (85) suivant la forme des puits (53),
d) à l'extrémité inférieure des puits (53), les barres supports (83) peuvent être retirées des puits (53) par déplacement transversal du support (86) et ramenées dans une position initiale supérieure.

4. Dispositif selon la revendication 3, **caractérisé par le fait que** les barres supports (83) entrant dans les puits (53) du magasin à cigarettes (12) sont montées mobiles transversalement sur le support commun (86) de façon telle qu'en descendant, elles suivent automatiquement une allure oblique des puits (53).

5. Dispositif selon la revendication 4, **caractérisé par le fait que** chaque barre support (83) est montée sur un porte-galets (88) comportant des galets (89) qui sont mobiles transversalement dans le support (86) constitué d'un profilé creux, chacun dans un profilé de roulement supérieur et un profilé de roulement inférieur (90).

6. Dispositif selon l'une des revendications 1 et 2, **caractérisé par** les caractéristiques suivantes :
a) des organes d'appui en forme de plaque pour les cigarettes (21), à savoir des plaques de guidage (23) ou des plaques transporteuses (55, 56, 57), sont reliés par des nervures (25, 63) à un organe support dirigé transversalement placé à l'extérieur du récipient collecteur (10), ou de la partie de stockage (50), en particulier à un support transversal (26) ou une traverse (62),
b) l'organe support peut être mû par des organes de manoeuvre, en particulier des cylindres (34, 70), perpendiculairement au récipient avec les organes d'appui des cigarettes (21),
c) pendant la descente des organes d'appui, les nervures (25, 63) se déplacent dans des fentes verticales (24, 64) d'une paroi du récipient, en particulier, respectivement, d'une paroi latérale (18) et d'une paroi longitudinale (58).

7. Dispositif selon l'une des revendications 1 et 2, **caractérisé par le fait que** pour une partie de stockage (50), ayant au moins une paroi de récipient dirigée obliquement, en particulier une paroi transversale (60, 61), la paroi de récipient dirigée obliquement est, au moins dans une partie, en forme de peigne avec des fentes verticales (77) et des nervures (76) qui limitent celles-ci, des organes supports placés à l'intérieur du récipient, en particulier au moins une plaque transporteuse (55), présentant sur le côté dirigé vers la paroi transversale (60) des doigts supports (74) qui passent par les fentes de paroi (77) pendant la descente de la plaque transporteuse (55).

8. Dispositif selon la revendication 1, **caractérisé par** les caractéristiques suivantes :
a) le récipient collecteur (10) présente dans la zone d'une paroi transversale verticale (40) dirigée vers la voie de transport (11) une ouverture fermée par une paroi de positionnement (41),
b) la paroi de positionnement (41) est mobile le long de la voie de transport (11) en proportion des cigarettes évacuées du récipient collecteur (10), ce jusqu'à une position finale décalée du magasin à cigarettes (12), de façon telle que des orifices d'entrée des cigarettes dans le magasin à cigarettes (12) soient dégagés,
c) la paroi de positionnement verticale (41) est montée sur un transporteur à mouvement de va-et-vient comportant une courroie motrice (42) et peut être mue par celui-ci entre une position initiale à l'intérieur de l'ouverture de la paroi transversale (40) et une position finale, limitation de la voie de transport au-dessus du magasin à cigarettes (12).

9. Dispositif selon la revendication 1, **caractérisé par** les caractéristiques suivantes :
a) un magasin à cigarettes (12) présente une partie supérieure de stockage (50) pour les cigarettes (21) et une partie inférieure formant un puits (51) comportant un grand nombre de puits verticaux pour l'évacuation ordonnée des cigarettes (21),
b) dans la partie de stockage (50) peut être amené un organe d'appui entrant de l'extérieur dans celle-ci, à savoir une paroi de guidage (125), ce sensiblement dans la direction de transport des cigarettes (21) amenées, avec support des cigarettes (21),
c) la paroi de guidage (125) est du genre peigne,
d) une paroi extérieure (127) de la partie de stockage (50) est, au moins dans une partie supérieure, du genre peigne correspondant à la paroi de guidage (125), de façon telle que la paroi de guidage (125) passe par des fentes de la paroi extérieure (127).

10. Dispositif selon la revendication 1, **caractérisé par** les caractéristiques suivantes :
a) les cigarettes (21) peuvent être amenées latéralement dans la partie de stockage (50) dans sa partie supérieure par un transporteur de cigarettes horizontal (130),
b) une paroi extérieure de la partie de stockage, opposée à une embouchure du transporteur de cigarettes (130), est une paroi de guidage mobile transversalement (126),
c) la paroi de guidage (126) est mobile en fonction de l'amenée de cigarettes (21), sensiblement dans la direction transversale, d'une position initiale située dans la zone de l'embouchure du transporteur de cigarettes (130) à une position finale pour la limitation de la partie de stockage (50) au-dessus de la partie formant un puits (51),
d) la paroi de guidage (126) a au moins une partie du genre peigne,
e) une paroi latérale (128) contiguë au transporteur de cigarettes (130) de la partie de stockage (50) est du genre peigne de manière correspondant à la paroi de guidage (126), de façon telle qu'une partie inférieure de la paroi de guidage (126) passe par des fentes de la paroi latérale (128).
